# EUROPÄISCHE PATENTSCHRIFT

(11) **EP 3 812 239 B1**
(45) Veröffentlichungstag und Bekanntmachung des Hinweises auf die Patenterteilung: **04.10.2023**
(21) Anmeldenummer: 19204369.3
(22) Anmeldetag: 21.10.2019
(51) Int. Cl.: B61L 27/53, B61L 27/60, G06Q 50/30

(54) **RECHNERGESTÜTZTE PLATTFORM ZUR DARSTELLUNG EINER BAHNINFRASTRUKTUR UND VERFAHREN ZU DEREN BETRIEB**
COMPUTER-ASSISTED PLATFORM FOR REPRESENTING A RAIL INFRASTRUCTURE AND METHOD FOR OPERATING THE SAME
PLATEFORME ASSISTÉE PAR ORDINATEUR PERMETTANT DE REPRÉSENTER UNE INFRASTRUCTURE FERROVIAIRE ET SON PROCÉDÉ DE FONCTIONNEMENT

(43) Veröffentlichungstag der Anmeldung: 28.04.2021
(73) Patentinhaber: Siemens Mobility GmbH, 81739 München (DE)
(72) Erfinder: Lange, Jürgen, 38112 Braunschweig (DE); Le Da, Tuan, 99752 Bleicherode (DE); Stork, Andreas, 38527 Meine (DE)
(74) Vertreter: Siemens Patent Attorneys

(56) Entgegenhaltungen:
- EP-A2- 3 388 307
- WO-A1-2018/208153
- US-A1- 2016 221 592
- LUCAS ANDREAS | SCHUBERT ET AL: "Zentralisiertes Management von Geodaten im Schienenverkehr - Centralised management of geodata for railway applications", SIGNAL + DRAHT, Bd. 108, Nr. 12, 9. Dezember 2016 (2016-12-09), Seiten 6-14, XP055340166,

## Beschreibung

Die Erfindung betrifft eine rechnergestützte Plattform zur Darstellung einer Bahninfrastruktur, mit
- einem ersten Programmmodul zum Erfassen von die Bahninfrastruktur beschreibenden Daten,
- einer Speichereinrichtung SE für die die Bahninfrastruktur beschreibenden Daten,
- einem zweiten Programmmodul zur Ausgabe der die Bahninfrastruktur beschreibenden Daten.

Außerdem betrifft die Erfindung Verfahren zur Darstellung einer Bahninfrastruktur, bei dem
- die Bahninfrastruktur beschreibende Daten erfasst werden,
- die die Bahninfrastruktur beschreibenden Daten gespeichert werden,
- die die Bahninfrastruktur beschreibenden Daten ausgegeben werden.

Zuletzt betrifft die Erfindung ein Computerprogrammprodukt sowie eine Bereitstellungsvorrichtung für dieses Computerprogrammprodukt, wobei das Computerprogrammprodukt mit Programmbefehlen zur Durchführung dieses Verfahrens ausgestattet ist.

Nach dem Stand der Technik werden Planungsdaten für Streckennetze von Zügen im Augenblick vorzugsweise zweidimensional erhoben. Geeignete Planungswerkzeuge werden angewendet, um die Strecken zu planen, wobei zur Strecke gehörige Streckenelemente abhängig von den Streckenkilometern, also zweidimensional, geplant werden. Ein Planungswerkzeug, welches durch die Siemens Mobility GmbH benutzt wird, ist beispielsweise Entegro Engineering.

Weiterhin ist es bekannt, dass Streckenverläufe dreidimensional vermessen werden können. Dieses erfolgt beispielsweise durch einen Messwagen, der die Strecke abfährt, und eine Laservermessung bzw. eine visuelle Erfassung (Film, Foto) der Strecke erlaubt, oder Vermessungen aus der Luft, die zum Beispiel mit Drohnen vorgenommen werden kann. Die so ermittelten Daten können beispielsweise mit Open Rail Designer, einem Werkzeug der Firma Bentley, erstellt werden.

Beide Verfahren haben Vorteile und Nachteile. Dreidimensionale Umgebungen zur Streckenplanung sind insbesondere für die Streckenplaner sehr intuitiv. Dreidimensionale Daten beinhalten jedoch lediglich geometrische Informationen. Andererseits wurden Strecken traditionell zweidimensional geplant, weswegen diesbezüglich eine große Menge von Daten gespeichert wurde. Neue Planungen bauen unter anderem auch auf diese gespeicherten Daten auf.Desweiteren werden 2D-Daten nicht durch eine einzige Aufnahmemethode erzeugt, sondern durch mehrere verschiedene Methoden aufgenommen und die Daten müssen von unterschiedlichen Datenquellen in einer Datenquelle mit einem gemeinsamen Datenformat zusammengeführt werden, was mit einem gewissen Aufwand verbunden ist.

Das Dokument EP 3 388 307 A2 beschreibt ein Verfahren zur Erstellung von mindestens einem neuen Datensatz, insbesondere aufweisend Infrastrukturdaten für Fahrzeuge. Das Verfahren weist folgende Schritte auf: Einlesen mindestens eines bestehenden Datensatzes aus mindestens einer Quelle, sowie Konvertierung des mindestens einen Datensatzes zu mindestens einem neuen Datensatz mit einem einheitlichen Format.

Das Dokument LUCAS ANDREAS SCHUBERT ET AL: "Zentralisiertes Management von Geodaten im Schienenverkehr - Centralised management of geodata for railway applications", SIGNAL + DRAHT, Bd. 108, Nr. 12, 9. Dezember 2016, Seiten 6-14, XP055340166, beschreibt das zentralisierte Management von Geodaten, welches die technologische Grundlage dafür bildet, heterogene, für Bahnanwendungen relevante Daten aus unterschiedlichen Quellen zu sammeln, in einem gemeinsamen Modell strukturiert abzubilden und über die Georeferenzierung in einer Kartendarstellung dem Endanwender zur Verfügung zu stellen. Im Detail beleuchtet dieser Beitrag die verschiedenen Datenformate, die sich für eine Strukturierung von Geodaten in einer Datenbank oder aber deren Austausch zwischen unterschiedlichen IT-Anwendungen eignen.

Es ist daher Aufgabe der Erfindung, eine Plattform zur Verarbeitung und/oder Darstellung einer Bahninfrastruktur anzugeben, die einerseits intuitiv bedienbar ist und andererseits die Möglichkeit bietet bestehende Planungsdaten aufzunehmen. Weiterhin ist es Aufgabe der Erfindung ein Verfahren anzugeben, mit dem sich Ausgaben intuitiv bearbeiten lassen und bei dem bestehende Planungsdaten berücksichtigt werden können. Zuletzt besteht die Aufgabe der Erfindung darin, ein Computerprogrammprodukt sowie eine Bereitstellungsvorrichtung für dieses Computerprogrammprodukt anzugeben, mit dem das vorgenannte Verfahren durchgeführt werden kann.

Diese Aufgabe wird mit dem eingangs angegebenen Anspruchsgegenstand (rechnergestützte Plattform) erfindungsgemäß dadurch gelöst, dass
- das erste Programmmodul dazu ausgebildet ist, als die Bahninfrastruktur beschreibende Daten 2D-Daten zu verarbeiten, wobei die Daten auf den Streckenverlauf von Bahnstrecken in der Bahninfrastruktur bezogen sind,
- ein drittes Programmmodul zum Erfassen von die Bahninfrastruktur beschreibenden Daten dazu ausgebildet ist, als die Bahninfrastruktur beschreibende Daten 3D-Daten zu verarbeiten, wobei die Daten den Streckenverlauf von Bahnstrecken inklusive ihrer Umgebung in einem dreidimensionalen Raum beschreiben,
- ein viertes Programmmodul dazu ausgebildet ist, die 2D-Daten in 3D-Daten zu transformieren und ein fünftes Programmmodul dazu ausgebildet ist, die 3D-Daten in 2D-Daten zu transformieren,
- das zweite Programmmodul dazu ausgebildet ist, sowohl die durch das erste Programmmodul zur Verfügung gestellten als auch die durch das fünfte Programmmodul zur Verfügung gestellten 2D-Daten und sowohl die durch das dritte Programmmodul zur Verfügung gestellten als auch die durch das vierte Programmmodul zur Verfügung gestellten 3D-Daten auszugeben.

Mit anderen Worten ist erfindungsgemäß vorgesehen, dass sowohl 2-D Daten als auch 3-D Daten verarbeitet werden können. Um bei der Anwendung der rechnergestützten Plattform flexibel zu bleiben, sollen jedoch 2-D Daten in 3-D Daten transformiert werden und 3-D Daten in 2-D Daten transformiert werden. Hierdurch ist es möglich, dass das zweite Programmodul alle verfügbaren Daten verarbeiten kann und gleichzeitig eine Darstellung dieser Daten sowohl in einer 2D-Umgebung als auch einer 3D-Umgebung durchführen kann.

Hierdurch wird zunächst der Vorteil erreicht, dass sowohl 3-D Daten als auch 2-D Daten für die Plattform zur Verfügung stehen. Sowohl 2-D Daten als auch 3-D Daten haben ihre Vorzüge. 2-D Daten sind insbesondere historisch verfügbar, wobei auf der Plattform durch Übertragung von 2-D Daten aus dem Archiv diese Daten beschafft werden können. 3-D Daten können insbesondere durch Messverfahren von der aktuellen Strecke aufgenommen werden und dienen vorzugsweise der Schaffung einer virtuellen Realität.

Die Verarbeitung sowohl von 3-D Daten als auch von 2-D Daten hat den weiteren Vorteil, dass das zweite Programmodul verwendet werden kann, um die 2-D Daten mit den 3-D Daten zu vergleichen. Auf diese Weise können Unstimmigkeiten aufgedeckt werden. Zum Beispiel können die historischen 2-D Daten aus dem Archiv veraltet sein, weil diese in der Vergangenheit nicht genügend gepflegt wurden. In diesem Falle ist den aktuelleren 3-D Daten der Vorrang zu geben so das eine Korrektur erfolgen kann. Es ist aber auch möglich, dass die 3-D Daten durch das Messverfahren fehlerhaft aufgenommen wurden oder durch das dritte Programmodul fehlerhaft interpretiert wurden. So kann es zum Beispiel vorkommen, dass in den 3-D Daten ein Streckenelement fälschlich erkannt wurde, welches in den 2-D Daten nicht zu finden ist.

Die Beispiele machen deutlich, dass im Falle von Abweichungen zu entscheiden ist, welche der Daten die richtigen sind. Hier kann ein menschliches Eingreifen notwendig sein, oder es wird eine künstliche Intelligenz mit dieser Aufgabe betraut. Es können zunächst Wahrscheinlichkeiten ermittelt werden, welche der Daten die richtigen sein könnten. Letztendlich lässt sich eine absolute Sicherheit aber nur erlangen, wenn ein Abgleich der Realität (und damit ist nicht die erzeugte virtuelle Realität gemeint, sondern die "tatsächliche" Realität) mit den zweidimensionalen bzw. dreidimensionalen Daten (also mit anderen Worten den 2-D Daten und den 3-D Daten) erfolgt. Insgesamt erhöht sich jedoch die Sicherheit, Fehler aufzudecken, da die 2-D Daten und die 3-D Daten überhaupt erst die Möglichkeit eines Vergleiches schaffen.

Bei den 2-D Daten handelt es sich vorzugsweise um Streckendaten. Als Streckendaten können Daten aus einem Streckenatlas dienen. Die Streckendaten erhalten Informationen über den Streckenverlauf in der Realität. Außerdem können die Streckendaten Streckeneigenschaften enthalten (Alter der Strecke, zulässige Höchstgeschwindigkeit auf der Strecke usw.). Die Streckendaten enthalten außerdem Informationen über die Anwesenheit von Streckenelementen. Hiermit sind beispielsweise Signale, Weichen, Bahnübergänge, Bahnhöfe und dergleichen gemeint.

Sofern es in der nachfolgenden Beschreibung nicht anders angegeben ist, beziehen sich die Begriffe "erstellen", "berechnen", "rechnen", "feststellen", "generieren", "konfigurieren", "modifizieren" und dergleichen vorzugsweise auf Handlungen und/oder Prozesse und/oder Verarbeitungsschritte, die Daten verändern und/oder erzeugen und/oder die Daten in andere Daten überführen. Dabei liegen die Daten insbesondere als physikalische Größen vor, beispielsweise als elektrische Impulse oder auch als Messwerte. Die erforderlichen Anweisungen/Programmbefehle sind in einem Computerprogramm als Software zusammengefasst. Weiterhin beziehen sich die Begriffe "empfangen" "aussenden", "einlesen", "auslesen", "übertragen" und dergleichen auf das Zusammenwirken einzelner Hardwarekomponenten und/oder Softwarekomponenten über Schnittstellen. Die Schnittstellen können hardwaretechnisch, beispielsweise kabelgebunden oder als Funkverbindung, und/oder softwaretechnisch, beispielweise als Interaktion zwischen einzelnen Programmmodulen oder Programmteilen eines oder mehrerer Computerprogramme, realisiert sein.

Unter "rechnergestützt" oder "computerimplementiert" kann im Zusammenhang mit der Erfindung beispielsweise eine Implementierung des Verfahrens verstanden werden, bei dem ein Computer oder mehrere Computer mindestens einen Verfahrensschritt des Verfahrens ausführt oder ausführen. Der Ausdruck "Computer" ist breit auszulegen, er deckt alle elektronischen Geräte mit Datenverarbeitungseigenschaften ab. Computer können somit beispielsweise Personal Computer, Server, Handheld-Computer-Systeme, Pocket-PC-Geräte, Mobilfunkgeräte und andere Kommunikationsgeräte, die rechnergestützt Daten verarbeiten, Prozessoren und andere elektronische Geräte zur Datenverarbeitung sein, die vorzugsweise auch zu einem Netzwerk zusammengeschlossen sein können. Unter einer "Speichereinheit" kann im Zusammenhang mit der Erfindung beispielsweise ein computerlesbarer Speicher in Form eines Arbeitsspeichers (engl. Random-Access Memory, RAM) oder Datenspeichers (Festplatte oder eines Datenträger) verstanden werden.

Als "Cloud" soll eine Umgebung für ein "Cloud-Computing" (deutsch Rechnerwolke oder Datenwolke) verstanden werden. Gemeint ist eine IT-Infrastruktur, welche über ein Netzwerk wie das Internet verfügbar gemacht wird. Sie beinhaltet in der Regel Speicherplatz, Rechenleistung oder Anwendungssoftware als Dienstleistung, ohne dass diese auf dem die Cloud nutzenden lokalen Rechner installiert sein müssen. Angebot und Nutzung dieser Dienstleistungen erfolgen dabei ausschließlich durch technische Schnittstellen und Protokolle, etwa mittels eines Webbrowsers. Die Spannweite der im Rahmen des Cloud-Computings angebotenen Dienstleistungen umfasst das gesamte Spektrum der Informationstechnik und beinhaltet unter anderem Infrastruktur, Plattformen und Software.

Als "Programmmodule" sollen einzelne Funktionseinheiten verstanden werden, die den erfindungsgemäßen Programmablauf ermöglichen. Diese Funktionseinheiten können in einem einzigen Computerprogramm oder in mehreren miteinander kommunizierenden Computerprogrammen verwirklicht sein. Die hierbei realisierten Schnittstellen können softwaretechnisch innerhalb eines einzigen Prozessors umgesetzt sein oder hardwaretechnisch, wenn mehrere Prozessoren zum Einsatz kommen.

Unter einem "Prozessor" kann im Zusammenhang mit der Erfindung beispielsweise eine Maschine, zum Beispiel ein Sensor zur Erzeugung von Messwerten oder eine elektronische Schaltung, verstanden werden. Bei einem Prozessor kann es sich insbesondere um einen Hauptprozessor (engl. Central Processing Unit, CPU), einen Mikroprozessor oder einen Mikrocontroller, beispielsweise eine anwendungsspezifische integrierte Schaltung oder einen digitalen Signalprozessor, möglicherweise in Kombination mit einer Speichereinheit zum Speichern von Programmbefehlen, etc. handeln. Bei einem Prozessor kann es sich beispielsweise auch um einen IC (integrierter Schaltkreis, engl. Integrated Circuit), insbesondere einen FPGA (engl. Field Programmable Gate Array) oder einen ASIC (anwendungsspezifische integrierte Schaltung, engl. Application-Specific Integrated Circuit), oder einen DSP (Digitaler Signalprozessor, engl. Digital Signal Processor) handeln. Auch kann unter einem Prozessor ein virtualisierter Prozessor oder eine Soft-CPU verstanden werden. Es kann sich beispielsweise auch um einen programmierbaren Prozessor handeln, der mit einer Konfiguration zur Ausführung eines rechnergestützten Verfahrens ausgerüstet ist.

Gemäß einer Ausgestaltung der Erfindung ist vorgesehen, dass das zweite Programmmodul dazu ausgebildet ist, sowohl die durch das erste Programmmodul zur Verfügung gestellten als auch die durch das fünfte Programmmodul zur Verfügung gestellten 2D-Daten gemeinsam und/oder sowohl die durch das dritte Programmmodul zur Verfügung gestellten als auch die durch das vierte Programmmodul zur Verfügung gestellten 3D-Daten gemeinsam auszugeben.

Hiermit ist gemeint, dass eine gemischte Ausgabe auch auf einem Display oder dergleichen in ein und derselben Ansicht (d. h. Displayfläche) Information beider Welten, also die Darstellung von 2-D Daten und 3-D Daten, enthält. Dies hat den Vorteil, dass eine Darstellung von 2-D Daten und 3-D Daten besonders übersichtlich erfolgen kann. Insbesondere, wenn das Display, beispielsweise ein Bildschirm, als Schnittstelle für einen menschlichen Entwickler gedacht ist, kann bei der Konzeption neuer Strecken oder der Modifikation bereits bestehender Strecken eine schnelle Verarbeitung der Informationen aus beiden Welten erfolgen. Außerdem reicht ein Display, um sowohl die 2-D Daten als auch die 3-D Daten auszugeben, was gleichzeitig eine kostengünstige technische Lösung darstellt.

Gemäß einer Ausgestaltung der Erfindung ist vorgesehen, dass das zweite Programmmodul dazu ausgebildet ist, die 2D-Daten und/oder die 3D-Daten mit einem Index auszugeben, wobei der Index eine Information darüber enthält, ob die betreffenden Daten aus dem ersten Programmmodul oder aus dem dritten Programmmodul stammen.

Dies ist bei einer gemeinsamen Darstellung insofern interessant, als bewertet werden kann, welche Daten bei Inkonsistenzen die verlässlicheren sind oder Vorrang haben. Dabei kann vorteilhaft berücksichtigt werden, ob 2-D Daten tatsächlich ursprünglich als 2-D Daten ermittelt wurden oder aus 3-D Daten transformiert wurden. Genauso kann andersherum berücksichtigt werden, ob 3-D Daten tatsächlich ursprünglich als 3-D Daten beispielsweise durch eine Messung erstellt wurden oder durch Transformation von 2-D Daten in 3-D Daten generiert wurden. Diese Information steckt vorteilhaft in der Indizierung.

Gemäß einer Ausgestaltung der Erfindung ist vorgesehen, dass die Speichereinrichtung SE dazu ausgebildet ist, dass die 2D-Daten und die 3D-Daten gemeinsam, insbesondere in einer Cloud, abgespeichert werden.

Cloudbasierte Lösungen haben den Vorteil, dass sowohl die Rechenleistung wie auch die Speicherleistung auf mehrere Einheiten verteilt werden kann (Speichereinheiten und Prozessoren), so dass dezentrale und kostengünstige Lösungen gefunden werden können. Kostengünstig, weil die Rechenkapazität von Prozessoren und die Speicherkapazität von Speichereinheiten optimal ausgenutzt werden kann, indem für die betreffende Anwendung freie Rechenkapazität bzw. freie Speicherkapazität gesucht wird. Außerdem werden auf der erfindungsgemäßen Plattform unterschiedliche Datenquellen herangezogen, die vorteilhaft bei einer cloudbasierten Lösung auch räumlich voneinander entfernt sein können. Das Archiv mit 2-D Daten befindet sich vielleicht in einer Zentrale, während die Messvorrichtung eine Strecke zur Generierung von 3-D Daten abfährt und somit mobil unterwegs ist. Das Management der Nutzung freier Speichereinheiten und Prozessoren erfolgt über ein Common Data Environment, kurz CDE.

Gemäß einer Ausgestaltung der Erfindung ist vorgesehen, dass ein sechstes Programmmodul dazu ausgebildet ist, einen realen Zugverkehr zu beeinflussen, wobei das zweite Programmmodul dazu ausgebildet ist, durch das sechste Programmmodul erzeugte Zugverhaltensdaten auszuwerten.

Vorteilhaft schafft die Berücksichtigung von Zugverhaltensdaten die Möglichkeit, beispielsweise bei der Konzipierung einer neuen Strecke oder der Modifikation einer bereits bestehenden Strecke Erfahrungswerte mit einzubringen, welche typischerweise Züge in bestimmten Situationen betreffen. Beispielsweise können Geschwindigkeitsbegrenzungen gefälleabhängig oder in Abhängigkeit von Kurvenradien eingebracht werden.

Insbesondere bei der Modifikation von Strecken können auch Ereignisse ausgewertet werden, die im Betrieb mit Zügen aufgetreten sind. Beispielsweise könnte die wiederholte Erforderlichkeit einer Bremsung dahingehend berücksichtigt werden, dass ein betreffender Streckenabschnitt mit einer Geschwindigkeitsbegrenzung versehen wird. Dies erleichtert vorteilhaft die Planung bzw. Modifikation von Strecken, wobei die ausgewählten Maßnahmen somit unter Berücksichtigung der Realität ausgewählt werden, sodass deren Sinnhaftigkeit gegeben ist.

Gemäß einer Ausgestaltung der Erfindung ist vorgesehen, dass das sechste Programmmodul dazu ausgebildet ist, die Zugverhaltensdaten als das Zugverhalten beschreibende 2D-Daten zu erfassen.

Das sechste Programmodul ist daher vorteilhaft dazu ausgelegt, die Zugverhaltensdaten in einer Form zu erfassen, wie diese üblicherweise erhoben werden. Während des Zugbetriebs fährt der Zug die Strecke ab, so dass die Zugverhaltensdaten zweidimensional in Abhängigkeit des Streckenverlaufes (beispielsweise kilometerabhängig) ermittelt werden können. Die Erfassung durch das sechste Programmodul kann daher vorteilhaft sehr effizient erfolgen, wenn dieses zur Erfassung von 2-D Daten ausgebildet ist.

Gemäß einer Ausgestaltung der Erfindung ist vorgesehen, dass die Zugverhaltensdaten durch das vierte Programmmodul in das Zugverhalten beschreibende 3D-Daten umgewandelt werden.

Da auch die Zugverhaltensdaten beispielsweise Planungsprozesse unter Verwendung von 3-D Daten vereinfachen können, ist es vorteilhaft, die Zugverhaltensdaten, die, wie bereits beschrieben, vorzugsweise als 2-D Daten vorliegen, in 3-D Daten zu transformieren. Dies bedeutet mit anderen Worten, dass Zugverhaltensdaten nicht abhängig vom Streckenverlauf sondern abhängig von der virtuellen 3-D Umgebung dargestellt werden. Auf diese Weise können diese durch das zweite Programmodul auch bei der Auswertung von 3-D Daten und ebenfalls bei deren Darstellung direkt berücksichtigt werden.

Gemäß einer Ausgestaltung der Erfindung ist vorgesehen, dass eine Messvorrichtung dazu ausgebildet ist, die die Bahninfrastruktur beschreibende 3D-Daten in der real existierenden Bahninfrastruktur zu erfassen.

Wie bereits erwähnt, kann die Messvorrichtung beispielsweise aus einem Messwagen bestehen, der die betreffende Strecke abfährt. Dies ist eine effiziente Möglichkeit, um 3-D Daten von der Strecke und deren Umgebung zu erheben. Hierbei können beispielsweise Laserscanner und Kameras zum Einsatz kommen. Auch eine Vermessung mit Ultraschall oder Radar ist denkbar.

Gemäß einer Ausgestaltung der Erfindung ist vorgesehen, dass das zweite Programmmodul PM2 dazu ausgebildet ist, die 2D-Daten und/oder die 3D-Daten an ein Simulationsprogramm auszugeben.

Mit dem Simulationsprogramm steht vorteilhaft eine weitere Anwendung zur Verfügung, die insbesondere die 3-D Daten sinnvoll nutzen kann. Das Simulationsprogramm kann beispielsweise Teil eines Fahrsimulators für Eisenbahnen sein, bei dem beispielsweise Zugpersonal auf eine virtuell abgebildete und in Wirklichkeit existierende Strecke trainiert wird. Das Zugpersonal durchfährt dabei den virtuellen Raum und lernt somit die Strecke und ihre Umgebung kennen, ohne persönlich vor Ort zu sein.

Die genannte Aufgabe wird alternativ mit dem eingangs angegebenen Anspruchsgegenstand (Verfahren) erfindungsgemäß auch dadurch gelöst, dass
- die die Bahninfrastruktur beschreibende Daten zum Teil als 2D-Daten verarbeitet werden, wobei die Daten auf den Streckenverlauf von Bahnstrecken in der Bahninfrastruktur bezogen sind,
- die die Bahninfrastruktur beschreibende Daten zum Teil als 3D-Datenverarbeitet werden, wobei die Daten den Streckenverlauf von Bahnstrecken inklusive ihrer Umgebung in einem dreidimensionalen Raum beschreiben,
- die 2D-Daten in 3D-Daten transformiert werden und die 3D-Daten in 2D-Daten transformiert werden,
- sowohl die untransformierten 2D-Daten als auch die transformierten 3D-Daten und sowohl die untransformierten 3D-Daten als auch die transformierten 2D-Daten gemeinsam ausgegeben werden.

Das genannte Verfahren kann insbesondere auf der vorstehend ausführlich beschriebenen rechnergestützten Plattform ablaufen. Die mit der Nutzung des Verfahrens verbundenen Vorteile entsprechen denjenigen, die zur rechnergestützten Plattform bereits erläutert wurden und werden an dieser Stelle nicht wiederholt.

Des Weiteren wird ein Computerprogrammprodukt mit Programmbefehlen zur Durchführung des genannten erfindungsgemäßen Verfahrens und/oder dessen Ausführungsbeispielen beansprucht, wobei mittels des Computerprogrammprodukts jeweils das erfindungsgemäße Verfahren und/oder dessen Ausführungsbeispiele durchführbar sind.

Darüber hinaus wird eine Bereitstellungsvorrichtung zum Speichern und/oder Bereitstellen des Computerprogrammprodukts beansprucht. Die Bereitstellungsvorrichtung ist beispielsweise ein Datenträger, der das Computerprogrammprodukt speichert und/oder bereitstellt. Alternativ und/oder zusätzlich ist die Bereitstellungsvorrichtung beispielsweise ein Netzwerkdienst, ein Computersystem, ein Serversystem, insbesondere ein verteiltes Computersystem, ein cloudbasiertes Rechnersystem und/oder virtuelles Rechnersystem, welches das Computerprogrammprodukt vorzugsweise in Form eines Datenstroms speichert und/oder bereitstellt.

Die Bereitstellung erfolgt beispielsweise als Download in Form eines Programmdatenblocks und/oder Befehlsdatenblocks, vorzugsweise als Datei, insbesondere als Downloaddatei, oder als Datenstrom, insbesondere als Downloaddatenstrom, des vollständigen Computerprogrammprodukts. Diese Bereitstellung kann beispielsweise aber auch als partieller Download erfolgen, der aus mehreren Teilen besteht und insbesondere über ein Peer-to-Peer Netzwerk heruntergeladen oder als Datenstrom bereitgestellt wird. Ein solches Computerprogrammprodukt wird beispielsweise unter Verwendung der Bereitstellungsvorrichtung in Form des Datenträgers in ein System eingelesen und führt die Programmbefehle aus, sodass das erfindungsgemäße Verfahren auf einem Computer zur Ausführung gebracht wird oder das Erstellungsgerät derart konfiguriert, dass dieses das erfindungsgemäße Werkstück erzeugt.

Weitere Einzelheiten der Erfindung werden nachfolgend anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung. Bei den Ausführungsbeispielen stellen die beschriebenen Komponenten der Ausführungsformen jeweils einzelne, unabhängig voneinander zu betrachtende Merkmale der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren sind die beschriebenen Ausführungsformen auch durch weitere der bereits beschriebenen Merkmale der Erfindung ergänzbar. Die Erfindung wird durch die Ansprüche definiert.

Es zeigen:
- Figur 1: ein Ausführungsbeispiel der erfindungsgemäßen rechnergestützten Plattform als Blockschaltbild,
- Figur 2: ein Ausführungsbeispiel des erfindungsgemäßen Verfahrens als Ablaufdiagramm.

In Figur 1 ist die Architektur der erfindungsgemäßen rechnergestützten Plattform als Blockschaltbild dargestellt. Damit die Plattform arbeiten kann, ist eine Speichereinheit oder auch Speichereinrichtung SE vorgesehen. Wie im Folgenden noch näher erläutert wird, ist es erforderlich, dass eine Bahninfrastruktur beschreibende Daten als 2D-Daten und als 3D-Daten vorliegen.

Ausgangspunkt zur Verwendung der rechnergestützten Plattform ist einerseits die Realität RLT, welche sowohl das Eisenbahn-Streckennetz (Strecke STK) sowie dessen reale Umgebung inklusive des darauf stattfindenden Zugverkehrs (Zug ZG) beinhaltet. Außerdem liegen in einem über eine erste Schnittstelle S1 mit einem ersten Programm Modul PM1 verbundenen Archiv ARC Planungsdaten als 2D-Daten vor, die bereits erstellt wurden und z.B. aus Streckenplänen oder Streckenatlanten stammen. Hier wurden mit anderen Worten die Daten entlang des Streckenverlaufes erhoben und gespeichert, wobei sich die Position auf der Strecke STK beispielsweise eines Signals oder einer Balise zweidimensional darstellen lässt.

Weiterhin steht eine Messvorrichtung SEN zur Verfügung, mit der die Strecke über eine zweite Schnittstelle S2 dreidimensional vermessen werden kann, und zwar in der Realität RLT. Diese Messvorrichtung SEN kann in an sich bekannter Weise beispielsweise aus einem über die Strecke geführten Messwagen bestehen, der unter anderem sowohl eine Laservermessung der Strecke sowie deren Umgebung als auch optische Aufnahmen der Strecke und ihrer Umgebung anfertigen kann. Hierdurch entstehen 3D-Daten, auch wenn beispielsweise fotografische Aufnahmen an sich zweidimensional sind. Die 3D-Daten werden über eine dritte Schnittstelle S3 an ein drittes Programmodul PM3 übergeben und dort durch eine geeignete Transformation der Messwerte in eine virtuelle 3D-Umgebung umgewandelt. Hierzu müssen die Daten außerdem analysiert werden. Die Analyse sowie die Transformation der 3D-Daten erfolgen in dem dritten Programmmodul PM3. Für die Analyse der Daten kann beispielsweise die Anwendung Open Rail Designer der Firma Bentley verwendet werden.

Das erste Programmmodul PM1 ist dazu ausgelegt, 2D-Daten zu verarbeiten. Diese können beispielsweise aus dem Archiv ARC stammen, z.B. aus historischen Streckenplänen bestehen oder diesen entnommen werden. Eine weitere Möglichkeit besteht darin, ein Planungswerkzeug PLN beispielsweise in Form eines Computerprogramms zu nutzen, welches über eine vierte Schnittstelle S4 mit dem ersten Programmodul PM1 kommunizieren kann. Außerdem ist eine fünfte Schnittstelle S5 vorgesehen, über die das Planungswerkzeug BLN auch mit dem dritten Programmodul PM3 kommunizieren kann.

Das erste Programmmodul PM1 sendet 2D-Daten über eine sechste Schnittstelle S6 an die Speichereinrichtung SE. Genauso sendet das dritte Programmmodul PM3 über eine siebente Schnittstelle S7 3D-Daten an die Speichereinrichtung SE. Sofern in der Speichereinrichtung SE 2D-Daten und 3D-Daten vorhanden sind, können diese auch über eine achte Schnittstelle S8 an das Planungswerkzeug PLN übertragen werden.

In der Speichereinheit SE liegen somit 2D-Daten und 3D-Daten vor, wobei diese, wie bereits erläutert, unterschiedlichen Ursprungs sind und sich diesbezüglich auch hinsichtlich des Informationsgehalts überschneiden können. Die Daten sollen daher in einem zweiten Programmmodul PM2 aufbereitet werden. Hierbei können die 3D-Daten sowie die 2D-Daten, soweit diese verfügbar sind, über eine neunte Schnittstelle S9 an das zweite Programmmodul PM2 übergeben werden. Weiterhin können 3D-Daten aus der Speichereinrichtung SE über eine zehnte Schnittstelle S10 an ein fünftes Programmmodul PM5 übertragen werden, wo diese Daten in 2D-Daten transformiert werden. Sie werden damit mit den 2D-Daten kompatibel, die über das erste Programmmodul PM1 generiert wurden. Die so erzeugten 2D-Daten werden sowohl an die Speichereinrichtung SE über die zehnte Schnittstelle S10 sowie direkt an das zweite Programmmodul PM2 über eine elfte Schnittstelle S11 übertragen.

Genauso kann ein viertes Programmmodul PM4 über eine zwölfte Schnittstelle S12 2D-Daten aus der Speichereinheit SE empfangen, in 3D-Daten transformieren und die 3D-Daten dann über die zwölfte Schnittstelle S12 an die Speichereinheit SE bzw. über eine 13. Schnittstelle S13 an das zweite Programmmodul PM2 übertragen.

Das zweite Programmmodul PM2 ist in der Lage, die durch das erste Programmmodul PM1 zur Verfügung gestellten 2D-Daten sowie die durch das fünfte Programmmodul PM5 zur Verfügung gestellten transformierten 2D-Daten und auch die durch das zweite Programmmodul PM2 zur Verfügung gestellten 3D-Daten sowie die durch das vierte Programmmodul PM4 transformierten 3D-Daten zu verarbeiten und auszugeben. Die Verarbeitung erfolgt vorzugsweise auch dahingehend, dass Inkonsistenzen in den Daten, die ja aus unterschiedlichen Quellen stammen, identifiziert werden können.

Es ist nun möglich, dass das zweite Programmmodul PM2 eine automatische Bewertung durchführt, welche der Daten mit einer höheren Wahrscheinlichkeit die richtigen Daten sind. Wie im Folgenden noch näher erläutert wird, kann zur automatischen Bewertung beispielsweise eine künstliche Intelligenz (KI, siehe Figur 2) zum Einsatz kommen. Beispielsweise können 2D-Daten aus dem Archiv ARC veraltet sein, während die 3D-Daten, die von der Realität RLT abgeleitet wurden, wenn sie jüngeren Datums sind, bevorzugt behandelt werden können. Andererseits ist es auch möglich, dass bei der Aufarbeitung der durch die Messvorrichtung SEN zur Verfügung gestellten Daten durch das dritte Programmmodul PM3 Fehler unterlaufen sind. Beispielsweise könnte ein bestimmtes Streckenelement (Lichtsignal, Balise) falsch erkannt worden sein.

Die Ausgabe von Inkonsistenzen ermöglicht auch menschliches Eingreifen, wobei der Benutzer Inkonsistenzen prüfen kann, um einen möglichen Fehler aufzudecken. Im Zweifelsfalle kann der Benutzer die Fehler durch einen Vergleich mit der Realität aufdecken und gegebenenfalls beheben.

Die Ausgabe der 3D-Daten und/oder der 2D-Daten erfolgt in Abhängigkeit eines bestimmten Bedarfs. Beispielsweise kann über eine 14. Schnittstelle S14 eine Ausgabeeinrichtung AE3 mit 3D-Daten versorgt werden. Bei der Ausgabeeinrichtung AE3 handelt es sich beispielsweise um einen Bildschirm, auf dem eine virtuelle 3D-Realität mittels der 3D-Daten dargestellt werden kann.

Eine andere Möglichkeit besteht darin, über eine 15. Schnittstelle S15 2D-Daten auf einer Ausgabeeinrichtung AE2 zur Darstellung der 2D-Daten auszugeben. Auch bei der Ausgabeeinrichtung AE2 kann es sich um einen Bildschirm handeln, wobei die 2D-Daten beispielsweise als Streckenplan oder Streckenatlas dargestellt werden können. Eine Alternative wäre eine tabellarische Darstellung mit Streckenelementen sowie dem Ort, dargestellt in Streckenkilometern, wo sich das Streckenelement befindet.

Selbstverständlich ist es auch möglich auf einer vorzugsweise ebenfalls in Form eines Bildschirms ausgeführten Ausgabeeinrichtung AE23 sowohl die 2D-Daten als auch die 3D-Daten darzustellen, welche über eine 16. Schnittstelle S16 übertragen werden. Eine solche Ausgabe ermöglicht es dem Anwender in besonders übersichtlicher Weise, eventuelle Inkonsistenzen bei den 2D-Daten und den 3D-Daten aufzudecken. Diese Ausgabe eignet sich vorteilhaft auch dazu, in einem Planungsprozess bestehender Strecken STK oder neuer Strecken integriert zu werden.

Zuletzt ist es auch möglich, vorzugsweise 3D-Daten über eine 17. Schnittstelle S17 an ein Simulationsprogramm SMP weiterzugeben. Das Simulationsprogramm SMP kann vorteilhaft dazu genutzt werden, geplante oder real existierende Strecken virtuell abzufahren, um ein Planungsergebnis auf seine Realisierbarkeit hin zu überprüfen. Eine andere Möglichkeit, das Simulationsprogramm SMP anzuwenden, ist ein Training für Zugführer.

Zusätzliche Daten können durch eine sechstes Programmmodul PM6 zur Zugbeeinflussung CLR (vergleiche Figur 2) erhoben werden. Hierbei kann es sich beispielsweise um das Produkt Train Guard MT der Firma Siemens Mobility GmbH handeln. Das sechste Programmmodul PM6 kommuniziert über eine 18. Schnittstelle S18 in an sich bekannter Weise mit der Realität RLT, um den Zug ZG auf der Strecke STK zu beeinflussen. Hierbei werden Zugverhaltensdaten ZVD ermittelt, die das sechste Programmmodul PM6 über eine 19. Schnittstelle S19 an das zweite Programmmodul PM2 übertragen kann. Diese können beispielsweise verwendet werden, um Datensätze sowohl mit 2D-Daten als auch mit 3D-Daten des Zugverhaltens zu ergänzen und so beispielsweise eine realitätsnähere Simulation mit dem Simulationsprogramm SMP zu verwirklichen. Auch bei der Planung können Zugverhaltensdaten ZVD ausgewertet werden. Beispielsweise könnte die Tatsache, dass Züge in bestimmten Bereichen häufig abbremsen müssen zu einer veränderten Geschwindigkeitsbegrenzung auf der Strecke STK führen. Da Zugverhaltensdaten ZVD primär zweidimensional sind, kann zusätzlich eine 20. Schnittstelle S20 vorgesehen werden, über die die Zugverhaltensdaten ZVD dem fünften Programmmodul PM5 zugeführt werden, um diese in 3D-Daten zu verwandeln.

In Figur 2 ist der Ablauf des erfindungsgemäßen Verfahrens als Ausführungsbeispiel in einem Ablaufdiagramm dargestellt. Zunächst ist zu bemerken, dass bei dem Verfahren gemäß Figur 2 eine gemeinsame Datenumgebung (Common Data Environment) CDE genutzt wird. Das Common Data Environment CDE ist Teil einer auf einer Cloud CLD basierten Lösung, bei der die Plattform gemäß Figur 1 als Cloudlösung realisiert ist. Diese Cloudlösung beinhaltet somit auch eine Integration der Speichereinheit SE sowie des Archivs ARC, sodass deren gespeicherten Daten im Common Data Environment CDE zur Verfügung stehen. Das Verfahren gemäß Figur 2 kann somit auf einer Plattform gemäß Figur 1 ausgeführt werden.

Wie Figur 2 zu entnehmen ist, laufen mehrere Verfahren gleichzeitig ab, wobei die Elemente des Blockschaltbildes gemäß Figur 1 in Figur 2 durch Strich-Punkt-Linien angedeutet sind, sodass gemäß Figur 2 ein Beispiel aufgezeigt werden kann, wie das Verfahren gemäß Figur 2 auf die Funktionselemente gemäß Figur 1 aufgeteilt sind.

Zur Aufzeichnung der Realität RLT (vgl. Figur 1) wird ein Verfahren VF1 angestoßen. Dieses besteht zunächst aus einem Messschritt MSR, welcher durch die Messeinrichtung SEN durchgeführt wird. Die so aufgenommenen Daten werden in dem dritten Programmmodul PM3 zunächst einem Analyseschritt ANL unterzogen, wobei die im Messschritt MSR gewonnenen Daten herangezogen werden, um Elemente der Strecke STK inklusive weiterer Streckenelemente wie Balisen, Lichtsignale, Weichen, Oberleitungen usw. zu erkennen. Außerdem können auch andere Objekte erkannt werden, wie z.B. Gebäude, Bahnsteige, Bahnübergänge, Bäume, Tunnel usw., wobei diese Umgebung nicht direkt zur Strecke selbst gehört. Je nach Sichtweise kann bei dem Messschritt MSA eine Umgebung um die Strecke STK herum erfasst werden, die sich von wenigen Metern (Tunnel) bis zu einigen 100 Metern (freies Feld) erstrecken kann.

Als nächstes müssen die Daten in einem Transformationsschritt TRN ebenfalls in dem dritten Programmmodul PM3 derart transformiert werden, dass diese eine virtuelle Realität ergeben. Hierbei wird ein geschlossener dreidimensionaler Raum dargestellt, dessen Ausdehnung dem Umfang der in dem Analyseschritt ANL aufgrund des Messschritts MSR erhobenen Daten entspricht.

Das Ergebnis der Transformation kann in Form von 3D-Daten an das Common Data Environment CDE übertragen werden. Außerdem wird das Ergebnis dem fünften Programmmodul PM5 zu Verfügung gestellt, damit dieses einen Transformationsschritt 3D-2D durchführen kann. Bei dieser Transformation werden ebenfalls die Daten analysiert, sodass beispielsweise im dreidimensionalen Raum erkannte Streckenelemente in eine geeignete 2D-Darstellung umgewandelt werden können. Dabei ist es wichtig, dass die Lage des erkannten 3D-Streckenelementes im virtuellen Raum bekannt ist und auf diesem Wege bei der Transformation ermittelt werden kann, um hieraus eine 2D-Streckeninformation zu generieren. Damit ist bekannt, auf welchem Streckenkilometer der 2D-Darstellung der Strecke STK das identifizierte Streckenelement lokalisiert ist. Die so erhaltenen 2D-Daten werden an das Common Data Environment CDE weitergegeben. Das Verfahren VF1 ist damit beendet.

Parallel hierzu kann ein zweites Verfahren VF2 gestartet werden. Dieses verwendet das erste Programmmodul PM1, wobei 2D-Daten aus dem Common Data Environment CDE entnommen werden. In einem Verfahrensschritt der Streckenplanung STP können nun auch auf an sich bekanntem Weg Streckeninformationen generiert werden, die für den Zugbetrieb auf der Strecke STK erforderlich sind. Hierbei kann es sich um eine Neukonzeption einer Strecke STK handeln oder um eine Modifikation, z.B. eine Modernisierung der Strecke STK auf den ETCS-Standard (European Train Contol System).

Das Ergebnis des Streckenplanungsschrittes STP wird an das vierte Programmmodul PM4 weitergegeben. Zu erwähnen ist hierbei auch, dass 2D-Daten, die im Archiv ARC gespeichert sind, ebenfalls über das Common Data Environment CDE entnommen werden können, um dem vierten Programmmodul PM4 zu Verfügung gestellt zu werden. Die im Streckenplanungsschritt STP erzeugten 2D-Daten werden an das Common Data Environment CDE übertragen.

Dass vierte Programmmodul PM4 führt anschließend eine Transformation 2D-3D durch, womit 3D-Daten aus dem Planungsprozess erstellt werden. Hierbei werden zweidimensionale Streckeninformationen zur Lage bestimmter Streckenelemente auf der Strecke ausgewertet, um diese in eine virtuelle Umgebung dreidimensional, also versehen mit X, Y, Z-Koordinaten, einzubetten. Hierzu ist es erforderlich, dass der Verlauf der Strecke bekannt ist. Darauf aufbauend lässt sich die Angabe der Lage eines bestimmten Streckenelementes in Kilometern in eine 3D-Information umwandeln. Hierzu muss sowohl ein Höhenprofil der betreffenden Strecke STK bekannt sein, wie auch ihr Verlauf auf der Erdoberfläche. Solche Daten können beispielsweise einem Streckenatlas entnommen werden, der beispielsweise im Archiv ARC vorliegen kann. Die ermittelten 3D-Daten werden an das Common Data Environment CDE übergeben, womit das zweite Verfahren VF2 beendet ist.

Parallel hierzu kann ein drittes Verfahren VF3 gestartet werden. Genaugenommen ist dies ein Verfahren, was den Zugbetrieb in der Realität RLT dauerhaft begleitet. Durch das sechste Programmmodul PM6 wird ein Schritt der Zugbeeinflussung CLR durchgeführt, der an sich in einer in Figur 2 nicht dargestellten Weise der Zugbeeinflussung CLR in der Realität RLT dient. Hierbei werden allerdings auch Zugverhaltensdaten ZVD ermittelt, die das Zugverhalten der sich in der Realität RLT bewegenden Züge beinhaltet. Dieses kann beispielsweise durch Sensoren in den Zügen ZG ermittelt werden. Die Zugverhaltensdaten ZVD sind jedoch auch wertvoll für Planungsprozesse für das Streckennetz und sind durch die Übertragung im Common Data Environment CDE verfügbar.

Bei dem vierten Verfahren VF4 geht es um die Nutzung der 2D-Daten, 3D-Daten und Zugverhaltensdaten ZVD, die nach Start des Verfahrens aus dem Common Data Environment CDE abgerufen werden. Diese werden in dem zweiten Programmmodul PM2 zur Verfügung gestellt. Im zweiten Programmmodul PM2 erfolgt ein Kombinationsschritt CMB, bei dem 2D-Daten, 3D-Daten und Zugverhaltensdaten ZVD gemeinsam verarbeitet werden können. Dabei wird eine Datenanalyse durchgeführt, beispielsweise durch eine künstliche Intelligenz KI oder in nicht dargestellter Weise durch Eingriff eines Menschen. Treten zwischen insbesondere den 2D-Daten und den 3D-Daten Inkonsistenzen auf, so muss eine Fehlersuche durchgeführt werden, um die Daten in einem Korrekturschritt COR in geeigneter Weise zu korrigieren. Die so korrigierten Daten können als 2D-Daten und/oder 3D-Daten an das Common Data Environment CDE zurück übertragen werden.

Weiterhin können die Daten genutzt werden, um eine Ausgabe gemischt von 2D-Daten und 3D-Daten zu erzeugen. Die Ausgabe von 2D-Daten könnte beispielsweise der Erzeugung eines Streckenatlasses dienen (nicht dargestellt). Die 3D-Daten können beispielsweise zwecks eines Simulationsschrittes SIM übertragen werden, welcher durch das Simulationsprogramm SMP durchgeführt wird.

Besondere Bedeutung kommt der gemischten Ausgabe von 2D-Daten und 3D-Daten zu. Diese können wieder dem ersten Programmmodul PM1 zugeführt werden (vergleiche Figur 1), welches die Daten für einen verbesserten Prozess der Streckenplanung STP nutzen kann. Hierbei kann das Planungswerkzeug PLN verwendet werden, dass sowohl unter Ausnutzung der 2D-Daten als auch der 3D-Daten Planungsfunktionen anbieten kann, wie in Figur zwei dargestellt. Das so erhaltene Planungsergebnis enthält dann auch 2D-Daten und 3D-Daten, die an das Common Data Environment CDE übertragen werden können. Dort stehen sie selbstverständlich auch nachfolgenden Durchläufen der Verfahren VF1 und VF2 zur Verfügung, sodass diese bei Bedarf auch jeweils in Transformationsschritten 3D-2D und 2D-3D in das jeweilige andere Format übertragen werden können.

### Bezugszeichenliste

- PM1...PM6: Progammmodule
- SE: Speichereinrichtung
- AE2: Ausgabeeinrichtung für 2D-Daten
- AE3: Ausgabeeinrichtung für 3D-Daten
- AE23: Ausgabeeinrichtung für 2D-Daten und 3D-Daten
- SEN: Messvorrichtung
- PLN: Planungswerkzeug
- ARC: Archiv
- SMP: Simulationsprogramm
- RLT: Realität
- ZG: Zug
- STK: Strecke

- 2D: 2D-Daten
- 3D: 3D-Daten
- ZVD: Zugverhaltensdaten

- CLD: Cloud
- CDE: Common Data Environment
- MSR: Messschritt (in realer Umgebung)
- ANL: Analyseschritt
- TRN: Transformationsschritt
- STP: Streckenplanung
- CLR: Zugbeeinflussung
- 2D-3D: Transformationsschritt von 2D nach 3D
- 3D-2D: Transformationsschritt von 3D nach 2D
- CMB: Kombinationsschritt
- SIM: Simulationsschritt
- COR: Korrekturschritt
- KI: Künstliche Intelligenz

## Patentansprüche

1. Rechnergestützte Plattform zur Darstellung einer Bahninfrastruktur, mit
• einem ersten Programmmodul (PM1) zum Erfassen von die Bahninfrastruktur beschreibenden Daten,
• einer Speichereinrichtung (SE) für die die Bahninfrastruktur beschreibenden Daten,
• einem zweiten Programmmodul (PM2) zur Ausgabe der die Bahninfrastruktur beschreibenden Daten,
**dadurch gekennzeichnet,**
**dass**
• das erste Programmmodul (PM1) dazu ausgebildet ist, als die Bahninfrastruktur beschreibende Daten 2D-Daten zu verarbeiten, wobei die Daten auf den Streckenverlauf von Bahnstrecken in der Bahninfrastruktur bezogen sind,
• ein drittes Programmmodul (PM3) zum Erfassen von die Bahninfrastruktur beschreibenden Daten dazu ausgebildet ist, als die Bahninfrastruktur beschreibende Daten 3D-Daten zu verarbeiten, wobei die Daten den Streckenverlauf von Bahnstrecken inklusive ihrer Umgebung in einem dreidimensionalen Raum beschreiben,
• ein viertes Programmmodul (PM4) dazu ausgebildet ist, die 2D-Daten in 3D-Daten zu transformieren und ein fünftes Programmmodul (PM5) dazu ausgebildet ist, die 3D-Daten in 2D-Daten zu transformieren,
• das zweite Programmmodul (PM2) dazu ausgebildet ist, sowohl die durch das erste Programmmodul (PM1) zur Verfügung gestellten als auch die durch das fünfte Programmmodul (PM5) zur Verfügung gestellten 2D-Daten und sowohl die durch das dritte Programmmodul (PM3) zur Verfügung gestellten als auch die durch das vierte Programmmodul (PM4) zur Verfügung gestellten 3D-Daten auszugeben.

2. Plattform nach Anspruch 1,
**dadurch gekennzeichnet,**
**dass** das zweite Programmmodul (PM2) dazu ausgebildet ist, sowohl die durch das erste Programmmodul (PM1) zur Verfügung gestellten als auch die durch das fünfte Programmmodul (PM5) zur Verfügung gestellten 2D-Daten gemeinsam und/oder sowohl die durch das dritte Programmmodul (PM3) zur Verfügung gestellten als auch die durch das vierte Programmmodul (PM4) zur Verfügung gestellten 3D-Daten gemeinsam auszugeben.

3. Plattform nach Anspruch 2,
**dadurch gekennzeichnet,**
**dass** das zweite Programmmodul (PM2) dazu ausgebildet ist, die 2D-Daten und/oder die 3D-Daten mit einem Index auszugeben, wobei der Index eine Information darüber enthält, ob die betreffenden Daten aus dem ersten Programmmodul (PM1) oder aus dem dritten Programmmodul (PM3) stammen.

4. Plattform nach einem der voranstehenden Ansprüche,
**dadurch gekennzeichnet,**
**dass** die Speichereinrichtung (SE) dazu ausgebildet ist, dass die 2D-Daten und die 3D-Daten gemeinsam, insbesondere in einer Cloud (CLD), abgespeichert werden.

5. Plattform nach einem der voranstehenden Ansprüche,
**dadurch gekennzeichnet,**
**dass** ein sechstes Programmmodul (PM6) dazu ausgebildet ist, einen realen Zugverkehr zu beeinflussen, wobei das zweite Programmmodul (PM2) dazu ausgebildet ist, durch das sechste Programmmodul (PM6) erzeugte Zugverhaltensdaten auszuwerten.

6. Plattform nach Anspruch 5,
**dadurch gekennzeichnet,**
**dass** das sechste Programmmodul (PM6) dazu ausgebildet ist, die Zugverhaltensdaten als das Zugverhalten beschreibende 2D-Datenzu erfassen.

7. Plattform nach Anspruch 6,
**dadurch gekennzeichnet,**
**dass** die Zugverhaltensdaten durch das vierte Programmmodul (PM4) in das Zugverhalten beschreibende 3D-Daten umgewandelt werden.

8. Plattform nach einem der voranstehenden Ansprüche,
**dadurch gekennzeichnet,**
**dass** eine Messvorrichtung (SEN) dazu ausgebildet ist, die die Bahninfrastruktur beschreibende 3D-Daten in der real existierenden Bahninfrastruktur zu erfassen.

9. Plattform nach einem der voranstehenden Ansprüche,
**dadurch gekennzeichnet,**
**dass** das zweite Programmmodul (PM2) dazu ausgebildet ist, die 2D-Daten und/oder die 3D-Daten an ein Simulationsprogramm (SIM) auszugeben.

10. Verfahren zur Darstellung einer Bahninfrastruktur, bei dem
• die Bahninfrastruktur beschreibende Daten erfasst werden,
• die die Bahninfrastruktur beschreibenden Daten gespeichert werden,
• die die Bahninfrastruktur beschreibenden Daten ausgegeben werden,
**dadurch gekennzeichnet,**
**dass**
• die die Bahninfrastruktur beschreibende Daten zum Teil als 2D-Daten verarbeitet werden, wobei die Daten auf den Streckenverlauf von Bahnstrecken in der Bahninfrastruktur bezogen sind,
• die die Bahninfrastruktur beschreibende Daten zum Teil als 3D-Daten verarbeitet werden, wobei die Daten den Streckenverlauf von Bahnstrecken inklusive ihrer Umgebung in einem dreidimensionalen Raum beschreiben,
• die 2D-Daten in 3D-Daten transformiert werden und die 3D-Daten in 2D-Daten transformiert werden,
• sowohl die untransformierten 2D-Daten als auch die transformierten 3D-Daten und sowohl die untransformierten 3D-Daten als auch die transformierten 2D-Daten gemeinsam ausgegeben werden.

11. Verfahren zur Planung einer Bahninfrastruktur,
**dadurch gekennzeichnet,**
**dass** die gemäß dem Verfahren nach Anspruch 10 erzeugten 2D-Daten und 3D-Daten bei der Planung verwendet werden.

12. Verfahren zur Simulation eines Bahnbetriebs in einer Bahninfrastruktur
**dadurch gekennzeichnet,**
**dass** die gemäß dem Verfahren nach Anspruch 10 erzeugten 2D-Daten und 3D-Daten bei der Simulation verwendet werden.

13. Computerprogrammprodukt mit Programmbefehlen zur Durchführung des Verfahrens nach einem der Ansprüche 10 - 12 und zur Installation auf einer Plattform nach einem der Ansprüche 1 - 9.

14. Bereitstellungsvorrichtung für das Computerprogrammprodukt nach Anspruch 13, wobei die Bereitstellungsvorrichtung das Computerprogrammprodukt speichert und/oder bereitstellt.

## Claims

1. Computer-assisted platform for representing a rail infrastructure, having
- a first program module (PM1) for capturing data describing the rail infrastructure,
- a storage facility (SE) for the data describing the rail infrastructure,
- a second program module (PM2) for outputting the data describing the rail infrastructure,
**characterised in that**
- the first program module (PM1) is embodied to process 2D data as data describing the rail infrastructure, wherein the data is related to the track layout of railway lines in the rail infrastructure,
- a third program module (PM3) for capturing data describing the rail infrastructure is embodied to process 3D data as data describing the rail infrastructure, wherein the data describes the track layout of railway lines including their surroundings in a three-dimensional space,
- a fourth program module (PM4) is embodied to transform the 2D data into 3D data and a fifth program module (PM5) is embodied to transform the 3D data into 2D data,
- the second program module (PM2) is embodied to output both the 2D data made available by the first program module (PM1) and also the 2D data made available by the fifth program module (PM5) and both the 3D data made available by the third program module (PM3) and also the 3D data made available by the fourth program module (PM4) .

2. Platform according to claim 1,
**characterised in that**
the second program module (PM2) is embodied to output both the 2D data made available by the first program module (PM1) and also the 2D data made available by the fifth program module (PM5) and/or both the 3D data made available by the third program module (PM3) and also the 3D data made available by the fourth program module (PM4).

3. Platform according to claim 2,
**characterised in that**
the second program module (PM2) is embodied to output the 2D data and/or the 3D data with an index, wherein the index contains an item of information indicating whether the relevant data originates from the first program module (PM1) or from the third program module (PM3).

4. Platform according to one of the preceding claims,
**characterised in that**
the storage facility (SE) is embodied so that the 2D data and the 3D data are stored together, in particular in a cloud (CLD) .

5. Platform according to one of the preceding claims,
**characterised in that**
a sixth program module (PM6) is embodied to influence a real train service, wherein the second program module (PM2) is embodied to evaluate train behaviour data produced by the sixth program module (PM6).

6. Platform according to claim 5,
**characterised in that**
the sixth program module (PM6) is embodied to capture the train behaviour data as 2D data describing the train behaviour.

7. Platform according to claim 6,
**characterised in that**
the train behaviour data is converted into 3D data describing the train behaviour by means of the fourth program module (PM4) .

8. Platform according to one of the preceding claims,
**characterised in that**
a measuring apparatus (SEN) is embodied to capture the 3D data describing the rail infrastructure in the real existing rail infrastructure.

9. Platform according to one of the preceding claims,
**characterised in that**
the second program module (PM2) is embodied to output the 2D data and/or the 3D data to a simulation program (SIM).

10. Method for representing a rail infrastructure, in which
- the data describing the rail infrastructure is captured,
- the data describing the rail infrastructure is stored,
- the data describing the rail infrastructure is output,
**characterised in that**
- the data describing the rail infrastructure is processed in part as 2D data, wherein the data is related to the track layout of railway lines in the rail infrastructure,
- the data describing the rail infrastructure is processed in part as 3D data, wherein the data describes the track layout of railway lines including their surroundings in a three-dimensional space,
- the 2D data is transformed into 3D data and the 3D data is transformed into 2D data,
- both the untransformed 2D data and also the transformed 3D data and both the untransformed 3D data and also the transformed 2D data are output together.

11. Method for planning a rail infrastructure,
**characterised in that**
the 2D data and 3D data produced in accordance with the method according to claim 10 is used during the planning.

12. Method for simulating a railway system in a rail infrastructure,
**characterised in that**
the 2D data and 3D data produced in accordance with the method according to claim 10 is used during the simulation.

13. Computer program product with control commands for carrying out the method according to one of claims 10 - 12 and for installation on a platform according to one of claims 1 - 9.

14. Provisioning apparatus for the computer program product according to claim 13, wherein the provisioning apparatus stores and/or provides the computer program product.

## Revendications

1. Plateforme assistée par ordinateur de représentation d'une infrastructure de voie, comprenant
• un premier module (PM1) de programme pour la saisie de données décrivant l'infrastructure de voie,
• un dispositif (SE) de mise en mémoire des données décrivant l'infrastructure de voie,
• un deuxième module (PM2) de programme pour l'émission des données décrivant l'infrastructure de voie,
**caractérisée**
**en ce que**
• le premier module (PM1) de programme est constitué pour traiter des données en 2D comme les données décrivant l'infrastructure de voie, dans lequel les données sont rapportées au tracé de lignes de chemin de fer dans l'infrastructure de voie,
• un troisième module (PM3) de programme est constitué pour la saisie des données, décrivant l'infrastructure de voie, pour traiter des données en 3D comme les données décrivant l'infrastructure de voie, dans lequel les données décrivent le tracé de lignes de chemin de fer y compris leur environnement dans un espace en trois dimensions,
• un quatrième module (PM4) de programme est constitué pour transformer les données en 2D en données en 3D et un cinquième module (PM5) de programme est constitué pour transformer des données en 3D en données en 2D,
• le deuxième module (PM2) de programme est constitué pour émettre tant les données en 2D mises à disposition par le premier module (PM1) de programme qu'également celles mises à disposition par le cinquième module (PM5) de programme et tant les données en 3D mises à disposition par le troisième module (PM3) de programme qu'également celles mises à disposition par le quatrième module (PM4) de programme.

2. Plateforme suivant la revendication 1,
**caractérisée en ce que**
le deuxième module (PM2) de programme est constitué pour émettre conjointement tant les données en 2D mises à disposition par le premier module (PM1) de programme qu'également celles mises à disposition par le cinquième module (PM5) de programme conjointement et/ou tant les données en 3D mises à disposition par le troisième module (PM3) de programme qu'également celles mises à disposition par le quatrième module (PM4) de programme.

3. Plateforme suivant la revendication 2,
**caractérisée en ce que**
le deuxième module (PM2) de programme est constitué pour émettre les données en 2D et/ou les données en 3D avec un indice, dans lequel l'indice contient une information sur le point de savoir si les données concernées proviennent du premier module (PM1) de programme ou du troisième module (PM3) de programme.

4. Plateforme suivant l'une des revendications précédentes,
**caractérisée en ce que**
le dispositif (SE) de mémoire est constitué pour mettre en mémoire les données en 2D et les données en 3D conjointement, en particulier dans un nuage (CLD).

5. Plateforme suivant l'une des revendications précédentes,
**caractérisée en ce que**
un sixième module (PM6) de programme est constitué pour influencer un trafic de train réel, dans lequel le deuxième module (PM2) de programme est constitué pour évaluer des données de comportement de train produites par le sixième module (PM6) de programme.

6. Plateforme suivant la revendication 5,
**caractérisée en ce que**
le sixième module (PM6) de programme est constitué pour saisir les données de comportement d'un train comme des données en 2D décrivant le comportement d'un train.

7. Plateforme suivant la revendication 6,
**caractérisée en ce que**
les données de comportement d'un train sont transformées par le quatrième module (PM4) de programme en des données en 3D décrivant le comportement d'un train.

8. Plateforme suivant l'une des revendications précédentes,
**caractérisée en ce que**
un dispositif (SEN) de mesure est constitué pour saisir dans l'infrastructure de voie existant réellement des données en 3D décrivant l'infrastructure de voie.

9. Plateforme suivant l'une des revendications précédentes,
**caractérisée en ce que**
le deuxième module (PM2) de programme est constitué pour envoyer les données en 2D et/ou les données en 3D à un programme (SIM) de simulation.

10. Procédé de représentation d'une infrastructure de voie, dans lequel
• on saisit des données décrivant l'infrastructure de voie,
• on met en mémoire les données décrivant l'infrastructure de voie,
• on émet les données décrivant l'infrastructure de voie,
**caractérisé**
**en ce que**
• on traite les données décrivant l'infrastructure de voie en partie comme des données en 2D, dans lequel les données sont rapportées au tracé de lignes de chemin de fer dans l'infrastructure de voie,
• on traite les données décrivant l'infrastructure de voie en partie comme des données en 3D, dans lequel les données décrivent le tracé de lignes de chemin de fer y compris leur environnement dans un espace en trois dimensions,
• on transforme les données en 2D en données en 3D et on transforme les données en 3D en données en 2D,
• on émet conjointement tant les données en 2D non transformées qu'également des données en 3D transformées et tant les données en 3D non transformées qu'également les données en 2D transformées.

11. Procédé de planification d'une infrastructure de voie,
**caractérisé**
**en ce que** l'on utilise dans la planification les données en 2D et les données 3D produites par le procédé suivant la revendication 10.

12. Procédé de simulation d'un fonctionnement dans une infrastructure de voie,
**caractérisé**
**en ce qu'**on utilise dans la simulation les données en 2D et les données en 3D produites suivant le procédé de la revendication 10.

13. Produit de programme d'ordinateur ayant des instructions de programme pour effectuer le procédé suivant l'une des revendications 10 à 12 et pour l'installation sur une plateforme suivant l'une des revendications 1 à 9.

14. Dispositif de mise à disposition du produit de programme d'ordinateur suivant la revendication 13, dans lequel le dispositif de mise à disposition met en mémoire et/ou met à disposition le produit de programme d'ordinateur.
